# EUROPÄISCHE PATENTSCHRIFT

(11) **EP 0 658 409 B1**
(45) Veröffentlichungstag und Bekanntmachung des Hinweises auf die Patenterteilung: **29.04.1998**
(21) Anmeldenummer: 94710013.7
(22) Anmeldetag: 14.12.1994
(51) Int. Cl.: B28C 5/12, B01F 13/10

(54) **Mischmaschine**
Mixing machine
Machine de mélange

(30) Priorität: 14.12.1993 DE 9319066 U
(43) Veröffentlichungstag der Anmeldung: 21.06.1995
(62) Teilanmeldung aus: 97111106.7
(73) Patentinhaber: INOTEC GmbH Transport- und Fördersysteme, 79761 Waldshut-Tiengen (DE)
(72) Erfinder: Weber,Hans Richard, D-88512 Mengen-Rulfingen (DE); Müller,Anton Engelbert, D-79774 Albbruck-Birndorf (DE); Tröndle,Karl-Heinz, D-79774 Albbruck (DE)
(74) Vertreter: Goy, Wolfgang, Dipl.-Phys.

(56) Entgegenhaltungen:
- EP-A- 0 157 454
- EP-A- 0 255 633
- DE-A- 2 257 613
- DE-A- 3 009 332
- DE-A- 3 340 603
- DE-A- 3 546 501
- DE-A- 3 828 329
- DE-U- 8 337 103
- DE-U- 8 807 053
- DE-U- 9 301 820
- FR-A- 1 085 845
- FR-A- 2 603 819
- LU-A- 33 803
- LU-A- 85 282
- US-A- 2 351 870
- US-A- 2 754 067
- US-A- 4 813 784

## Beschreibung

Die Erfindung betrifft eine Mischmaschine zum Vermischen einer pulverförmigen Trockensubstanz, insbesondere Trockenmörtel oder trockenes Farbpulver, mit Wasser mit einem trichterförmigen Vorratsbehälter für die pulverförmige Trockensubstanz sowie mit einer Förder- und Mischeinrichtung zum Austrag der pulverförmigen Trockensubstanz aus dem Vorratsbehälter unter Zugabe und Vermischen mit Wasser wobei die Fördereinrichtung in Form einer Förderschnecke mit Förderwelle innerhalb des Vorratsbehälters in dessen Bodenbereich angeordnet und in diesem integriert ist und wobei die Mischeinrichtung außerhalb des Vorratsbehälters an diesem angeordnet ist und dabei der Vorratsbehälter eine Öffnung aufweist, in der die Fördereinrichtung mündet und von der die Mischeinrichtung ausgeht.

Dieser Stand der Technik ergibt sich aus der DE-A-35 46 501.

Davon ausgehend liegt der Erfindung die **Aufgabe** zugrunde, eine Mischmaschine zu schaffen, mittels der auch schwerfließende Pulverprodukte ohne Probleme ausgetragen werden können.

Als technische **Lösung** wird mit der Erfindung vorgeschlagen,
daß der Bodenbereich des trichterförmigen Vorratsbehälters (3) durch einen nach oben offenen Teilzylinder gebildet ist, in dem sich die Förderschnecke (5) befindet und dessen Mantelfläche jeweils tangential in die beiden zu der Längsachse der Förderschnecke (5) parallelen, einander gegenüberliegenden Schrägwände des trichterförmigen Vorratsbehälters (3) mit unterschiedlichen Neigungswinkeln übergeht.

Dadurch ist eine Mischmaschine zum Vermischen einer pulverförmigen Trockensubstanz mit Wasser geschaffen, mit der auch schwerfließende Pulverprodukte verarbeitet werden können. Indem die Schrägwände des trichterförmigen Vorratsbehälters unterschiedliche Neigungswinkel aufweisen, ist ein kontinuierliches Nachrutschen des Pulvers gewährleistet. Somit ist das Pulver kontinuierlich dosierbar. Da darüber hinaus sich die Förderschnecke innerhalb des nach oben offenen Teilzylinders befindet, wird sämtliches Pulver durch die Förderschnecke erfaßt, welches sich in diesem untersten Bereich des Vorratsbehälters befindet. Insgesamt wird somit mittels der erfindungsgemäßen Mischmaschine ein unproblematischer Austrag von schwerfließenden Pulverprodukten in Verbindung mit einer Mischmöglichkeit geschaffen.

Dabei mündet vorzugsweise die Fördereinrichtung in einem im Bereich der Öffnung des Vorratsbehälters angeordneten Dosierrohr. Die Trockensubstanz wird somit durch die im Vorratsbehälter liegende Förderschnecke einer Dosierschnecke zugeführt, welche eine konstante Menge Trockensubstanz in die angeflanschte Mischeinrichtung fördert.

Eine Weiterbildung der erfindungsgemäßen Mischmaschine schlägt vor, daß die Mischeinrichtung ein Mischerrohr mit einer darin angeordneten Mischerwelle sowie mit einer Wasserzuführung aufweist. Somit ist eine technisch einfache Möglichkeit zur Realisierung der Mischeinrichtung unter Verwendung eines Mischerrohres geschaffen. Dabei wird durch ein installiertes Wasserdosiersystem die erforderliche Menge Wasser dem Mischrohr zugeführt. Die darin befindliche Mischwelle arbeitet das Gemisch dann zu der Naßsubstanz, beispielsweise Naßmörtel, auf. Die Wasserzufuhr wird dabei vorzugsweise mittels eines Magnetventils gesteuert, welches mit der Steuerung des Antriebsmotors gekoppelt ist. Diese integrierte Steuerung der Wasserdosierung stellt eine weitere Möglichkeit zum vollautomatischen Betrieb der Mischmaschine dar, so daß entsprechend Bedienungspersonal eingespart werden kann.

Vorzugsweise ist die Mischeinrichtung als separates Bauteil an der Öffnung des Vorratsbehälters befestigbar. Hierzu ist es lediglich erforderlich, die Mischeinrichtung sowie den Vorratsbehälter mit einer entsprechenden Kupplungseinrichtung zu versehen. Dies gilt gleichermaßen für die Förderwendel sowie für die Mischwelle, welche entsprechend kuppelbar sein müssen, damit die Förderwendel die Mischwelle antreibt. Zum Befestigen der Mischeinrichtung am Vorratsbehälter können beispielsweise Verschlußspanner dienen. Bei Arbeitsende ist lediglich das Mischrohr vom Vorratsbehälter zu demontieren und mit Wasser auszuspülen. Die im Behälter befindliche Trockensubstanz kann verbleiben oder über eine entsprechende Entleeröffnung ausgebracht werden.

Eine Weiterbildung hiervon schlägt vor, daß die Mischeinrichtung für den Nichtgebrauchszustand der Maschine unterhalb der Trichterschräge des Vorratsbehälters derart anordenbar ist, daß sie nicht über die Grundquerschnittsbegrenzung der Maschine übersteht. Man macht sich dabei den Umstand zunutze, daß sich unterhalb einer Trichterschräge normalerweise frei zur Verfügung stehender Raum befindet, so daß dort die separate Mischeinrichtung im Nichtgebrauchszustand der Maschine befestigt werden kann, wobei hierfür eine entsprechende Befestigungsvorrichtung vorgesehen ist. Dabei ist die Art der Anordnung und die Länge der Mischeinrichtung derart zu wählen, daß die Mischeinrichtung nicht über den Grundquerschnitt der Maschine übersteht und somit hinsichtlich der Palettenfähigkeit der Mischmaschine nicht stört. Dadurch wird eine sehr kompakte Maschine geschaffen, die darüber hinaus sehr einfach handhabbar ist.

Eine bevorzugte Weiterbildung der erfindungsgemäßen Mischmaschine schlägt vor, daß an der im wesentlichen horizontal angeordneten Mischeinrichtung an deren Mündung wahlweise eine zusätzliche, separate Förder- und Mischeinrichtung im wesentlichen vertikal anordenbar ist. Diese Weiterbildung hat den Vorteil, daß bei Bedarf die zusätzliche Förder-und Mischeinrichtung an der Basis-Mischeinrichtung befestigt werden kann, so daß die erzeugte Naßsubstanz einer längeren und intensiveren Beaufschlagung mit den Mischwerkzeugen ausgesetzt ist. Die Mischintensität kann somit in dem abwärts gerichteten Bereich noch gesteigert werden. Gleichzeitig ergibt sich eine bessere Zufuhr der angemachten Mischung zur Pumpe, weil die Zufuhr zu dieser Pumpe dann im abwärts gerichteten Bereich durch die Schwerkraft unterstützt wird. Da darüber hinaus die zusätzliche Förder- und Mischeinrichtung im wesentlichen vertikal verläuft, vergrößert sie nur unwesentlich den Grundquerschnitt der Mischmaschine, so daß sie so gut wie nicht stört.

Vorzugsweise ist die zusätzliche, separate Förder- und Mischeinrichtung einhängbar. Dies hat den Vorteil, daß ohne große technische Maßnahmen die zusätzliche Förder-und Mischeinrichtung bei Bedarf an der Basis-Mischeinrichtung befestigt und anschließend wieder abgebaut werden kann.

Eine weitere Weiterbildung schlägt vor, daß die Mündung der Mischeinrichtung an deren Unterseite liegt. Dies hat den Vorteil, daß die Basis-Mischeinrichtung auch ohne die zusätzliche Förder- und Mischeinrichtung problemlos betrieben werden kann. Wenn dann die separate Förder- und Mischeinrichtung in die Basis-Mischeinrichtung eingehängt wird, kommt ein entsprechender Zuführstutzen unterhalb der Mündung der Basis-Mischeinrichtung zu liegen, welcher dem eigentlichen Förder- und Mischrohr die Naßsubstanz zuführt.

Eine weitere Weiterbildung der erfindungsgemäßen Mischmaschine schlägt vor, daß zum Herstellen von Farbe, wobei trockenes Farbpulver mit Wasser vermischt wird, die Mischeinrichtung eine Anteigzone mit einer Misch- und Fördereinrichtung für das zugeführte trockene Farbpulver sowie mit einer an der Misch- und Fördereinrichtung angeordneten Wasserzuführung, weiterhin eine der Anteigzone nachgeordnete Mahlzone zum Zermahlen des mit dem Wasser versetzten Farbpulvers sowie schließlich einen der Mahlzone nachgeordneten Auslauf für die fertige Farbe aufweist. Es ist nämlich bekannt, flüssige Farbe dadurch herzustellen, daß trockenes Farbpulver mit Wasser vermischt wird. Dies wird derzeit so gemacht, daß man in einen Behälter trockenes Farbpulver zusammen mit Wasser gibt und anschließend so lange miteinander verrührt, bis die flüssige Farbe ihre übliche Konsistenz hat, wobei das Verrühren maschinell mittels eines entsprechenden Rührers erfolgen kann. Allerdings ist von Nachteil, daß die Farbe immer nur in kleinen Mengen hergestellt werden kann. Vor allem aber hat das bekannte Herstellungsverfahren den Nachteil, daß damit eine kontinuierliche Herstellung der flüssigen Farbe nicht möglich ist, da bislang die Farbe immer nur portionsweise angerührt werden kann. Durch die Weiterbildung der erfindungsgemäßen Mischmaschine ist ein automatisch arbeitender Farbmischer geschaffen, mittels dem vor allem eine kontinuierliche Herstellung von Farbe möglich ist, so daß das zugeführte trockene Farbpulver nach dem Vermischen mit Wasser kontinuierlich und ohne Unterbrechungen beispielsweise auf einer Fassade aufgebracht werden kann. Die Grundidee der erfindungsgemäßen Herstellungsvorrichtung besteht darin, daß mittels einer entsprechenden Einrichtung zunächst das zu verarbeitende trockene Farbpulver der Herstellungsvorrichtung zugeführt wird. In einem ersten Schritt wird in der Anteigzone das trockene Farbpulver zunächst mit Wasser vermischt, so daß eine Art Teig oder Brei entsteht, welcher gleichzeitig während des Mischvorganges der nachgeordneten Mahlzone zugeführt wird, wo der Teig oder Brei dann zermahlen und damit homogenisiert wird, um auf diese Weise dann die fertige flüssige Farbe mit der üblichen herkömmlichen Konsistenz zu erhalten. Diese fertige Farbe kann dann über den Auslauf ausgetragen werden, indem die flüssige Farbe beispielsweise abgepumpt und gleich verarbeitet wird. Es handelt sich somit erfindungsgemäß um eine mehrstufige Anlage, bei der zunächst ein Teig oder Brei hergestellt wird, welcher dann durch einen Mahlvorgang vergleichmäßigt wird.

Vorzugsweise weist die Anteigzone ein Misch- und Förderrohr mit einer darin angeordneten Welle sowie mit der Wasserzuführung auf. Die Welle ist somit innerhalb des Misch-und Förderrohres drehbar gelagert und weist für den Mischvorgang entsprechende Mischpaddel oder vergleichbare Einrichtungen sowie für die Förderung des Teigs oder Breies Transportpaddel beispielsweise in Form von schräggestellten Flügeln auf. Statt dieser Transportpaddel ist es selbstverständlich auch denkbar, andere Transporteinrichtungen einzusetzen, beispielsweise eine Förderschnecke.

Eine weitere Weiterbildung der erfindungsgemäßen Herstellungsvorrichtung schlägt vor, daß die Wasserzufuhrmenge in Abhängigkeit von der Farbpulverfördermenge steuerbar ist. Das bedeutet, daß dem geförderten Farbpulver immer eine wohldosierte und fest vorgegebene Wassermenge zugeführt wird, so daß die Farbe automatisch den gewünschten Wassergehalt erhält.

In einer bevorzugten konstruktiven Ausgestaltung der Mahlzone besteht diese aus einer Vielzahl von zueinander bewegten sowie in einer dichten Packung aneinanderliegenden Körpern, durch die hindurch die angeteigte Farbe hindurchleitbar ist. Die Grundidee der so ausgebildeten Mahleinrichtung besteht darin, eine Vielzahl von losen Körpern vorzusehen, welche insbesondere durch Bewegen eines entsprechenden Aufnahmebehälters gegeneinander bewegt werden. Die aneinandergleitenden sowie aufeinander abrollenden Körper definieren somit zwischen sich jeweils kleine Mahl- und Mischeinheiten mit der Folge, daß der Farbteig oder Farbbrei zwischen den Körpern gemahlen und gemischt wird, so daß schließlich in einer homogen gleichmäßigen Konsistenz die flüssige Farbe entsteht. Der Mahl-und Durchmischungsgrad hängt natürlich von der Länge der Mahlzone sowie von der Durchtrittsgeschwindigkeit der Farbe ab.

Vorzugsweise sind die Körper Kugeln und bestehen beispielsweise aus Glas, Metall, Keramik oder einem anderen geeigneten festen Material. Die Kugeln haben den Vorteil, daß sie sehr gut aufeinander abrollen können und somit einen optimalen Zermahlwirkungsgrad erzielen.

Eine Weiterbildung hiervon schlägt vor, daß die Körper in einer drehbaren, zylinderförmigen Trommel angeordnet sind, wobei die beiden Stirnwände jeweils durch ein Lochblech oder Sieb gebildet sind. Die Grundidee besteht somit darin, eine derartige Trommel insbesondere mit Kugeln zu füllen und dabei diese Trommel in eine Drehbewegung zu versetzen, so daß die Kugeln ständig bewegt und umgeschichtet werden und somit den Mahlvorgang ermöglichen. Die Trommel wird dabei einen geschlossenen Zylindermantel aufweisen, während die beiden Stirnseiten Öffnungen aufweisen, wobei die eine Stirnseite als Eintritt für die angeteigte Farbe und die andere Stirnseite als Austritt für die fertige flüssige Farbe dient. Die Lochbleche oder Siebe für die Stirnwände weisen dabei entsprechende Öffnungen auf, deren Durchmesser selbstverständlich kleiner ist als die Durchmesser der Kugeln.

Eine bevorzugte konstruktive Ausbildung der Trommel schlägt vor, daß sie innerhalb des Misch- und Förderrohres auf der Welle fest angeordnet ist. Dies bedeutet, daß, wenn in der Anteigzone sich die Welle dreht und somit der Farbteig oder Farbbrei gebildet wird, die Trommel in der Mahlzone gleichzeitig und synchron mitdreht. Der Vorteil liegt darin, daß die Welle zusammen mit der Trommel eine bauliche Einheit bildet, ebenso wie das Misch-und Förderrohr, welches sich nicht nur in der Anteigzone befindet, sondern auch in der Mahlzone, wo es allerdings im Vergleich zur Anteigzone zur Aufnahme der Trommel einen erheblich größeren Durchmesser aufweist.

Eine weitere Weiterbildung der Trommel schlägt vor, daß diese in Segmente unterteilt ist, wobei die Trennwände vorzugsweise aus einem Lochblech oder Sieb bestehen. Die Trommel weist somit bezüglich der Mittelachse radiale Trennwände auf, welche die Trommel in einzelne Kammern unterteilen, in denen sich jeweils eine Kugelpackung befindet. Dabei können die Trennwände mit Öffnungen versehen sein, die zwar einen Durchtritt der Farbe ermöglichen, nicht jedoch einen Durchtritt der Kugeln. Der Vorteil der Trommelsegmente liegt darin, daß die Kugeln in ihrem jeweiligen Segment eine gewisse räumliche Begrenzung aufweisen. Vor allem aber haben die Trommelsegmente den Vorteil, daß sich die Farbe nicht aufgrund der Schwerkraft im unteren Bereich sammelt. Durch die Segmentierung ist die Trommel gleichmäßig mit Farbe gefüllt.

Die Mahlzone kann in einer optionalen Weiterbildung eine zusätzliche Wasserzuführung aufweisen, um den in der Anteigzone hergestellten Farbteig weiter mit Wasser zu verdünnen. Dabei kann diese zusätzliche Wasserzuführung auch dazu benutzt werden, um die Eintrittsstirnseite der Trommel kontinuierlich zu reinigen. Selbstverständlich kann aber auch auf diesen zusätzlichen Wassereintrag verzichtet werden.

Eine weitere Weiterbildung der erfindungsgemäßen Herstellungsvorrichtung für Farbe schlägt vor, daß ein Auslaufstutzen des Auslaufs drehbar gelagert ist und dadurch der erforderliche Füllstand im Mischer anpaßbar ist.

Eine weitere Weiterbildung schlägt vor, daß zwischen der Anteigzone und der Mahlzone eine zusätzliche Fördereinrichtung für das angeteigte Farbpulver angeordnet ist. Dies hat den Vorteil, daß das in der Anteigzone angeteigte Farbpulver ohne Staubildung der Mahlzone zugeführt wird, so daß ein kontinuierlicher Abtransport des angeteigten Farbpulvers stattfindet.

Vorzugsweise besteht die Fördereinrichtung aus feststehenden sowie schräggestellten Schermessern. Dadurch ist zwischen der Anteigzone und der Mahlzone eine Scherzone mit wenigstens vier Schermessern zusätzlich geschaffen. Das in einer Drehbewegung sich befindende angeteigte Farbpulver erfährt durch die bezüglich der Längsachse der Welle schräggestellten Schermesser eine Axialkomponente, welche für den Vorwärtstransport des angeteigten Farbpulvers sorgt. Um einen gleichmäßigen Transport zu erzielen, sind die Schermesser vorzugsweise um den gesamten Umfang herum gleichmäßig verteilt. Im Bereich dieser Schermesser kann auch die bereits erwähnte zusätzliche Wasserzuführung liegen.

Schließlich wird in einer Weiterbildung des Farbmischers vorgeschlagen, daß zwischen der Mahlzone und dem Auslauf eine zusätzliche Misch- und Transporteinrichtung vorgesehen ist. Diese Misch- und Transporteinrichtung kann durch die durchgehende Welle gebildet sein, welche mit entsprechenden Misch- und Transportpaddeln ausgestattet ist.

Eine weitere Weiterbildung der erfindungsgemäßen Mischmaschine schlägt vor, daß die Wasserzufuhrmenge in Abhängigkeit von der Trockensubstanzfördermenge steuerbar ist. Das bedeutet, daß der geförderten Trockensubstanz immer eine wohldosierte und fest vorgegebene Wassermenge zugeführt wird, so daß mittels dieser integrierten Steuerung automatisch die Naßsubstanz den gewünschten Wassergehalt erhält.

Eine weitere bevorzugte Weiterbildung der erfindungsgemäßen Mischmaschine schlägt vor, daß oberhalb des Vorratsbehälters ein Nachfüllbehälter anordenbar ist, wobei die Oberseite des Vorratsbehälters und die Unterseite des Nachfüllbehälters entsprechende Öffnungen aufweisen, die über eine Verbindungsleitung miteinander verbindbar sind. Dies stellt eine technisch einfache Möglichkeit dar, um auf einfache Weise den Vorrat an Trockensubstanz auf beispielsweise über 2 Tonnen zu erweitern, ohne daß der Vorratsbehälter (mit seiner Förder- und Mischeinrichtung) gegen einen neuen ausgetauscht werden muß. Vielmehr ist der Vorratsbehälter direkt auf der Baustelle nachfüllbar, indem auf den Vorratsbehälter der volle Nachfüllbehälter aufgesetzt wird, so daß nach Öffnen der Verbindungsleitung die Trokkensubstanz des Nachfüllbehälters in den Vorratsbehälter fließen kann. Nachdem der Nachfüllbehälter so entleert worden und der Vorratsbehälter gefüllt worden ist, kann der leere Nachfüllbehälter wieder entfernt werden.

In einer ersten Alternative ist der Nachfüllbehälter ein Behälter mit festen Wandungen.

Vorzugsweise ist die Verbindungsleitung ein Schlauch oder ein zieharmonikaartiges Rohr. Dies stellt eine technisch einfache Möglichkeit dar, um eine Verbindung zwischen dem Nachfüllbehälter und dem Vorratsbehälter herzustellen, indem nach Öffnen der entsprechenden Öffnungen das Verbindungsrohr entsprechend angeflanscht wird. Dies ermöglicht eine staufreie Übergabe vom Nachfüllbehälter zum Vorratsbehälter.

Alternativ zu dem Nachfüllbehälter mit den festen Wandungen kann der Nachfüllbehälter auch ein flexibler Behälter sein, welcher in ein oberhalb des Vorratsbehälters befestigbares Gestell einhängbar ist. Derartige "Big Bag's" für Schüttgüter werden als Nachfülleinheit bzw. Nachschubeinheit von der Produktionsstätte beispielsweise zu einer Baustelle benutzt. Der Vorteil dieser flexiblen Behälter besteht darin, daß sie nur sehr wenig wiegen, so daß sie im zusammengelegten Zustand nur sehr geringe Rücktransportkosten zur Wiederbefüllung verursachen. Die Nutzungsdauer eines derartigen flexiblen Behälters liegt dabei bei ungefähr 5 Jahren. Der flexible Behälter wird in ein Aufnahmegestell oberhalb der eigentlichen Mischmaschine eingehängt. Bei Bedarf kann dann der Auslaufschlauch des Behälters geöffnet werden, um das Material in den Vorratsbehälter fließen zu lassen. Das Gestell kann vorzugsweise mittels ausziehbarer Füße der Länge des Behälters angepaßt werden. Zur staubfreien und wasserdichten Übergabe aus dem flexiblen Behälter wird vorzugsweise ein Übergangsstück auf die oberseitige Öffnung des Vorratsbehälters gelegt. Der doppelte Auslaufschlauch des Behälters ragt einmal in das Innere dieses Übergangsstücks und zum anderen wird er über das Übergangsstück außen gestülpt. Ein Verrutschen wird mittels einer sogenannten Sackschnalle verhindert.

Eine weitere bevorzugte Weiterbildung schlägt vor, daß die Maschine ein Gestell mit einem über seine gesamte Höhe gleichmäßig rechteckigen Querschnitt aufweist. Dadurch wird die Mischmaschine palettenfähig sowie hochlagerfähig. Sie ist mit einem Gabelstapler an allen vier Seiten zugänglich und mit einem Handhubwagen zu handhaben. Der Transport der Mischmaschine kann dabei mit allen gängigen Hubwagen, Staplern oder Kranen durchgeführt werden. Durch die eingehaltenen Euro-Paletten-Maße (80 x 120 cm) ist eine optimale Ausnutzung der LKW-Ladeflächen sowie von Hochregallagerflächen gegeben. Für den Transport auf einem LKW oder einem Anhänger sind ausziehbare Füße des Gestells einzuschieben. Dadurch wird eine zusätzliche Transportsicherung, bedingt durch einen niedrigen Schwerpunkt, überflüssig.

Schließlich schlägt eine Weiterbildung der erfindungsgemäßen Mischmaschine eine integrierte Sondensteuerung mit einem Fühler/Taster für die Kontrolle über den benötigten Naßmörtel vor. Dadurch ist eine Möglichkeit geschaffen, daß die Mischmaschine vollautomatisch arbeitet und kein Bedienungspersonal erforderlich ist.

Ausführungsbeispiele einer erfindungsgemäßen Mischmaschine werden nachfolgend anhand der Zeichnungen beschrieben. In diesen zeigt:
- Fig. 1: eine Seitenansicht einer Mörtelmischmaschine;
- Fig. 2: einen Längsschnitt durch die Mörtelmischmaschine in Fig. 1;
- Fig. 3: in vergrößertem Maßstab eine Stirnansicht der Mörtelmischmaschine in Fig. 1;
- Fig. 4: eine Rückansicht der Mörtelmischmaschine in Fig. 1;
- Fig. 5: eine Draufsicht auf die Mörtelmischmaschine;
- Fig. 6: einen draufsichtigen Schnitt auf die Mörtelmischmaschine in Fig. 1 oberhalb der Förder- und Mischeinrichtung;
- Fig. 7: eine Seitenansicht einer etwas modifizierten, erweiterten Ausführungsform der Mörtelmischmaschine in Fig. 1;
- Fig. 8: eine Seitenansicht der Mörtelmischmaschine mit einem flexiblen Nachfüllbehälter;
- Fig. 9: eine Detailausschnitt der Mischmaschine im Bereich des vorderen Endes der Mischeinrichtung mit einer zusätzlichen, eingehängten sowie vertikalen Förder- und Mischeinrichtung;
- Fig. 10: eine Längsschnittdarstellung einer Farbherstellungsvorrichtung für die Mischeinrichtung;
- Fig. 11: einen Querschnitt durch die Vorrichtung in Fig. 10 im Bereich der Trommel;
- Fig. 12: eine Querschnittdarstellung im Bereich der Schermesser.

Die Fig. 1 bis 6 zeigen die Grundversion einer Mörtelmischmaschine, während in Fig. 7 und 8 eine Erweiterungsform dargestellt ist. In Fig. 9 ist eine Zusatzeinrichtung dargestellt, während in den Fig. 10 bis 12 eine Mischeinrichtung in Form einer Farbherstellungsvorrichtung dargestellt ist.

Die in den Fig. 1 bis 6 dargestellte Grundversion der Mörtelmischmaschine weist ein quarderförmiges Gestell 1 in Euro-Paletten-Größe (80 x 120 cm) auf und ist stapelbar. Dieses Gestell 1 weist in verschiedene Höhen ausziehbare Füße 2 auf, welche strichpunktiert dargestellt sind. Somit kann jede marktübliche Mörtelpumpe sowie andere Gefäße unterschiedlicher Bauhöhe beschickt werden. Innerhalb des Gestells befindet sich ein trichterförmiger Vorratsbehälter 3, welcher nach unten hin konisch zuläuft, wie insbesondere die Darstellungen in den Fig. 2 bis 4 erkennen lassen. Die beiden Schrägwände weisen dabei einen unterschiedlichen Neigungswinkel auf. Das Nachrutschen des Trockenmörtels ist somit gewährleistet. Außerdem weist der Vorratsbehälter 3 einen Füllstandsmelder auf. Dieser Vorratsbehälter 3 dient gleichzeitig auch als Transportbehälter. Im Bodenbereich dieses Vorratsbehälters 3 ist eine Fördereinrichtung 4 mit einer Förderschnecke 5 angeordnet. Angetrieben wird diese Förderschnecke 5 durch einen Elektromotor 6, welcher sich in Axialrichtung der Förderschnecke 5 gelegen unterhalb der Trichterschräge des Vorratsbehälters 3 und dabei insbesondere innerhalb der Umfangskontur des Gestells 1 befindet. Diese Förderschnecke 5 mündet in einem auswechselbaren Dosierrohr 7 mit einer Dosierschnecke 8 und zwar im Anschluß an eine im Vorratsbehälter 3 seitlich ausgebildete Öffnung 9. Außen am Vorratsbehälter 3 ist an der Öffnung 9 eine Mischeinrichtung 10 mit einem Mischerrohr 11 mit darin befindlicher Mischerwelle 12 befestigt. Das Mischerrohr 11 ist dabei weiterhin mit zwei Wasserzuführungen 13 versehen. Die entsprechenden Wasseranschlußleitungen sind nicht dargestellt. Oberseitig weist der Vorratsbehälter 3 noch einen Deckel 14 auf, welcher eine entsprechende Öffnung 15 auf der Oberseite des Vorratsbehälters 3 verschließt.

Die so ausgebildete und in den Fig. 1 bis 6 dargestellte Mörtelmischmaschine funktioniert wie folgt:

Im Nichtgebrauchszustand der Mörtelmischmaschine ist die Mischeinrichtung 10 mit dem Mischerrohr 11 und der darin befindlichen Mischerwelle 12 abmontiert und unterhalb der Trichterschräge des Vorratsbehälters 3 befestigt, wie dies in Fig. 3 angedeutet ist. Alle erforderlichen Komponenten sind somit im Gerät mit E-Palettenmaß für den Transport bzw. Betrieb untergebracht. Insbesondere gibt es beim Transport keine Überstände. Außerdem ist eine optimale Raum- und Gewichtsauslastung auf Transportfahrzeugen gewährleistet. Durch einen tiefliegenden Schwerpunkt und gleichbleibenden Querschnitt ist keine Transportsicherung notwendig. Nach dem Befüllen des Vorratsbehälters 3 mit Trockenmörtel wird die gesamte Mörtelmischmaschine am Bedarfsort aufgestellt, und die Mischeinrichtung 10 wird an der Öffnung 9 des Vorratsbehälters 3 mittels eines Verschlußspanners 16 befestigt, wie dies insbesondere in Fig. 6 erkennbar ist. Dabei wird auch die Mischerwelle 12 mit der Förderschnecke 5 gekuppelt. Außerdem wird die Wasserleitung an die Wasserzuführung 13 angeschlossen.

Zum Betrieb der Mörtelmischmaschine wird mittels des Elektromotors 6 die Förderschnecke 5 in eine Drehbewegung versetzt. Im übrigen kann der Antriebsmotor über einen Schnellverschluß sowie ein Drehgelenk abgenommen werden. Der Trockenmörtel wird dabei durch die Förderschnecke 5 der Dosierschnecke 8 zugeführt. Die Dosierschnecke 8 fördert eine konstante Menge Trockenmörtel in das angeflanschte Mischerrohr 11 der Mischeinrichtung 10.

Durch das installierte Wasserdosiersystem wird die erforderliche Menge Wasser dem Mischerrohr 11 zugeführt. Die darin befindliche Mischerwelle 12 arbeitet das Gemisch zu Naßmörtel auf, welcher durch die Mischerrohröffnung ausgetragen wird. Die Wasserzufuhr wird dabei mittels eines Magnetventils gesteuert, welches mit der Steuerung des Elektromotors 6 gekoppelt ist. Durch eine integrierte Sondensteuerung kann dabei die Mörtelmischmaschine vollautomatisch arbeiten, wobei ein Fühler/Taster die Kontrolle über den benötigten Naßmörtel übernimmt, welche in jedes Mörtelgefäß oder Pumpe aufgegeben werden kann. Bedienungspersonal ist somit nicht erforderlich. Bei Arbeitsende ist lediglich das Mischerrohr 11 zu demontieren und mit Wasser auszuspülen. Der sich im Vorratsbehälter befindliche Trokkenmörtel kann dort verbleiben oder wird über eine Entleeröffnung ausgebracht. Wird bei der Verarbeitung ausschließlich Trockenmörtel benötigt, so ist lediglich die Wasserzufuhr abzustellen.

Der Transport der Mörtelmischmaschine kann mit allen gängigen Hubwagen, Staplern sowie Kranen durchgeführt werden. Durch die eingehaltenen Euro-Paletten-Maße (80 x 120 cm) ist die optimale Ausnutzung der LKW-Ladeflächen sowie weiterhin eine Hochregallagerfähigkeit gegeben. Für den Transport auf einem LKW oder einem Anhänger sind lediglich die ausziehbaren Füße 2 einzuschieben. Die Mischmaschine ist dabei von allen Seiten mit allen Flurförderfahrzeugen transportierbar. In der innerbetrieblichen Logistik ist sie mit Rollenbahn sowie Kettenförderer für eine automatische Befüllung transportierbar. Bedingt durch den niedrigen Schwerpunkt wird eine zusätzliche Transportsicherung überflüssig. Zur Reinigung und Restentleerung sind der Misch- und Elektroantrieb durch Schnellverschlüsse ohne weiteres demontierbar. Schließlich ist die Mischmaschine auch im Regen ohne zusätzliche Abdeckung einsetzbar.

In Fig. 7 ist eine Weiterentwicklung der Mörtelmischmaschine dargestellt. Die Mörtelmischmaschine an sich unterscheidet sich nicht von der, wie sie in den Fig. 1 bis 6 dargestellt und entsprechend beschrieben worden ist. Der Unterschied besteht in einem zusätzlichen Nachfüllbehälter 17, welcher auf das Gestell 1 der eigentlichen Mörtelmischmaschine aufgesetzt werden kann, wie dies in Fig. 7 erkennbar ist. Dieser Nachfüllbehälter 17 weist dabei eine entsprechende palettenfähige Querschnittsgestalt auf.

Unterseitig weist der Nachfüllbehälter 17 eine Öffnung 18 auf. Diese liegt oberhalb der Öffnung 15 des Vorratsbehälters 3, nachdem der entsprechende Deckel 14 geöffnet worden ist. Die Verbindung zwischen dem Nachfüllbehälter 17 und dem Vorratsbehälter 3 erfolgt über eine Verbindungsleitung in Form eines zieharmonikaartigen Rohres. Dieses ist an der Öffnung 18 des Nachfüllbehälters 17 fest angeordnet und wird nach dem Nachuntenziehen auf der Öffnung 15 des Vorratsbehälters 3 entsprechend angeflanscht.

Diese etwas modifizierte Ausführungsform funktioniert wie folgt:

Bereits während des Betriebs der Mörtelmischmaschine kann auf das Gestell 1 der Nachfüllbehälter 17 in der dargestellten Weise aufgesetzt werden. Es erfolgt die Verbindung über die Verbindungsleitung 19 zu dem Vorratsbehälter 3. Bei Bedarf kann dann durch Öffnen einer entsprechenden Klappe der Durchlaß des im Nachfüllbehälter 17 befindlichen Trockenmörtels in den Vorratsbehälter 3 erfolgen. Nachdem der Nachfüllbehälter 17 leer ist, wird er abgenommen und gegebenenfalls durch einen gefüllten ersetzt. Somit ist durch die Kombination des Vorratsbehälters 3 mit dem Nachfüllbehälter 17 der Vorrat an Trockenmörtel auf über 2 Tonnen erweiterbar.

In Fig. 8 ist eine etwas modifizierte Ausführungsform der Variante mit dem Nachfüllbehälter 17 dargestellt. Bei dieser Variante ist der Nachfüllbehälter 17 als flexibler Behälter ausgebildet, welcher in ein oberhalb des Vorratsbehälters 3 befestigbares Gestell 20 einhängbar ist. Dieser flexible Behälter für Schüttgüter wird üblicherweise als Nachschubeinheit von der Produktionsstätte zur Baustelle benutzt, wobei er aus einem lichtbeständigen sowie wasserfesten Material besteht und den großen Vorteil hat, daß er im zusammengelegten Zustand nur geringe Rücktransportkosten zur Wiederbefüllung aufweist, wobei die Nutzungsdauer bei ungefähr 5 Jahren liegt. Zur staubfreien und wasserdichten Übergabe aus dem flexiblen Nachfüllbehälter 17 in den Vorratsbehälter 3 wird ein Übergangsstück 21 auf den Vorratsbehälter 3 gelegt. Der Auslaufschlauch 22 des flexiblen Nachfüllbehälters 17 ist doppelt ausgeführt und ragt einmal in das Innere des Übergangsstücks 21 und zum anderen wird er über das Übergangsstück 21 außen gestülpt. Ein Verrutschen des Auslaufschlauchs 22 auf dem Übergangsstück 21 wird mittels einer Sackschnalle 23 verhindert.

In Fig. 9 ist eine Zusatzeinrichtung zur Mischmaschine und dabei insbesondere zur Mischeinrichtung 10 dargestellt. Es handelt sich dabei um eine separate, zusätzliche Förder-und Mischeinrichtung 24, welche auf das vordere Ende des Mischerrohres 11 der Mischeinrichtung 10 eingehängt werden kann. Zu diesem Zweck ist ein Rohr 25 der Förder- und Mischeinrichtung 24 senkrecht ausgerichtet mittels einer Querstange 26 in eine oberseitige Aufnahmenut 27 des Mischerrohres 11 eingehängt. Da sich die Mündung 28 des Mischerrohres 11 an dessen Unterseite befindet, weist das Rohr 25 einen entsprechenden Stutzen 29 auf, mittels welchem das durch die Mündung 28 austretende Gut dem eigentlichen Rohr 25 der Förder- und Mischeinrichtung 24 zugeführt wird. Der Vorteil der Anordnung der Mündung 28 liegt darin, daß die Mischeinrichtung 10 problemlos auch ohne die zusätzliche Förder- und Mischeinrichtung 24 betätigt werden kann.

Die Förder- und Mischeinrichtung weist im Innern eine Welle 30 mit Misch-und Förderelementen 31 auf, wobei die Welle 30 durch einen separaten Motor 32 wahlweise Elektromotor oder hydraulischer Motor angetrieben wird, welcher oberseitig auf dem Rohr 25 verschwenkbar angeordnet ist, wobei zur Sicherung der Betriebsstellung eine Schnellkupplung 33 dient. Dadurch kann das Innere der zusätzlichen Förder- und Mischeinrichtung 24 problemlos gereinigt werden. Unterseitig weist das Rohr 25 noch einen Abführstutzen 34 auf, an den beispielsweise eine Pumpe angeschlossen werden kann.

Der Vorteil dieser zusätzlichen Förder- und Mischeinrichtung 24 liegt darin, daß der Mörtel einer längeren und intensiveren Beaufschlagung mit den Mischwerkzeugen ausgesetzt ist, so daß sich dadurch die Qualität des Mörtels verbessert. Da die Förder- und Mischeinrichtung in vertikaler Richtung verläuft, vergrößert sich der Querschnitt der Mörtelmischmaschine nur unwesentlich. Insbesondere ist die zusätzliche Förder- und Mischeinrichtung 24 nicht störend.

In den Fig. 10 bis 12 schließlich ist eine modifizierte Ausführungsform der Mischeinrichtung 10 dargestellt, welche der Herstellung von Farbe dient, wobei trockenes Farbpulver mit Wasser vermischt wird. Das trockene Farbpulver befindet sich im Vorratsbehälter 3 und wird der Mischeinrichtung 10 zugeführt, welche entsprechend wie bei der Mörtelmischmaschine am Vorratsbehälter 3 befestigbar ist. Der Vorteil dieser Farbmischmaschine liegt auch hier darin, daß das trockene Farbpulver mittels des Vorratsbehälters 3 zum jeweiligen Einsatzort transportiert werden kann, um dort dann die eigentliche flüssige Farbe herzustellen. Dies stellt eine große Gewichtsersparnis dar.

Die Mischeinrichtung 10 zum Herstellen von Farbe weist hintereinander eine Anteigzone 51, eine Scherzone 52, eine Mahlzone 53 sowie schließlich einen Auslauf 54 auf. Dabei ist in einem gemeinsamen Misch- und Förderrohr 55 eine Welle 56 drehbar gelagert und wird durch einen entsprechenden Antrieb in Drehbewegung versetzt. Im Bereich der Scherzone 52 sowie Mahlzone 53 weist das Misch- und Förderrohr 55 einen deutlich größeren Durchmesser auf als in der Anteigzone 51.

In der Anteigzone 51 weist die Welle 56 innerhalb des Misch- und Förderrohres 55 Misch-und Förderpaddel 57 auf. Weiterhin ist das Misch- und Förderrohr 55 mit zwei Wasserzuführungen 58 ausgestattet. Die Welle 56 mit ihren Misch- und Förderpaddeln 57 bilden eine Misch- und Fördereinrichtung 59 für das zugeführte trockene Farbpulver.

Im Bereich der Scherzone 52 weist das Misch- und Förderrohr 55 im Bereich der innenseitigen Stirnwand flügelartige sowie schräggestellte Schermesser 60 auf, welche um den Umfang herum gleichmäßig verteilt sind. Diese Schermesser 60 definieren eine Fördereinrichtung 61 für das aus der Anteigzone 51 angeteigte Farbpulver hin zur nachfolgenden Mahlzone 53.

Die Mahlzone 53 ist durch eine zylinderförmige Trommel 62 gebildet, welche auf der Welle 56 fest angeordnet ist. Während die Zylindermantelfläche dieser Trommel 62 geschlossen ist, sind die beiden Stirnwände 63 der Trommel 62 jeweils mit Öffnungen versehen und beispielsweise durch ein Lochblech oder ein Sieb gebildet. Im Innern der Trommel 62 sind noch radiale Trennwände 64 angeordnet, welche ebenfalls durch Lochbleche gebildet sind und die Trommel in einzelne Segmente 65 unterteilen. Diese sind jeweils mit Kugeln 66 aus Glas, Metall, Keramik oder einem anderen geeigneten harten Material gefüllt. Der Durchmesser dieser Kugeln 66 ist selbstverständlich größer als der Durchmesser der Öffnungen in den Stirnwänden 63 sowie in den Trennwänden 64. Schließlich weist das Misch-und Förderrohr 55 im Bereich der Mahlzone 53 noch zwei Wasserzuführungen 67 auf, welche allerdings nicht unbedingt vorhanden sein müssen.

Der Auslauf 54 ist durch einen angeflanschten Auslaufstutzen 68 gebildet, welcher drehbar gelagert ist, so daß der erforderliche Füllstand im Mischer angepaßt werden kann. Darüber hinaus ist der Auslauf 54 mit einer Anhängevorrichtung für eine Pumpe ausgestattet.

Innerhalb des Auslaufstutzens 68 ist die Welle 56 mit Misch- und Transportpaddeln 69 versehen, welche eine zusätzliche Misch- und Transporteinrichtung 70 definieren.

Der Farbmischer funktioniert wie folgt:

Die Welle 56 mit ihren Misch- und Förderpaddeln 57, 69 sowie mit ihrer Trommel 62 wird in eine Drehbewegung versetzt, so daß sich der Farbmischer im Betriebszustand befindet. Der Anteigzone 51 wird trockenes Farbpulver zugeführt, was durch den Pfeil P schematisch angedeutet ist. Das trockene Farbpulver wird von den Misch- und Förderpaddeln 57 erfaßt und dabei mit dem durch die Wasserzuführung 58 zugeführten Wasser vermischt und dabei der Scherzone 52 zugeführt. In dieser Anteigzone 51 wird dem dosiert zugeführten Farbpulver soviel Wasser zugeführt, daß ein Teig entsteht, der durch die Misch- und Förderpaddel 57 angerührt wird.

Dieser Brei gelangt in die Scherzone 52 und wird durch die fest angeordneten und schrägstehenden Schermesser 60 nach vorne befördert, so daß der Brei durch die Stirnwand 63 in Form des Lochbleches in die Segmente 65 der Trommel 62 gelangt. Über die Wasserzuführungen 67 kann dabei weiter Wasser zugeführt werden, so daß ein Brei entsteht.

In den Segmenten 65 der Trommel 62 erfolgt durch das ständige Umwälzen der Kugeln 66 ein Mahlen und Mischen des Farbbreis, so daß nach erfolgter Homogenisierung die flüssige Farbe entsteht. Diese flüssige Farbe tritt durch die ausgangsseitige Stirnwand 63 der Trommel 62 hindurch und gelangt dort in die Misch- und Transporteinrichtung 70 im Auslauf 54, von wo aus die fertige flüssige Farbe abgepumpt und der Verbrauchsstelle zugeführt werden kann.

### Bezugszeichenliste

- 1: Gestell
- 2: Fuß
- 3: Vorratsbehälter
- 4: Fördereinrichtung
- 5: Förderschnecke
- 6: Elektromotor
- 7: Dosierrohr
- 8: Dosierschnecke
- 9: Öffnung
- 10: Mischeinrichtung
- 11: Mischerrohr
- 12: Mischerwelle
- 13: Wasserzuführung
- 14: Deckel
- 15: Öffnung
- 16: Verschlußspanner
- 17: Nachfüllbehälter
- 18: Öffnung
- 19: Verbindungsleitung
- 20: Gestell
- 21: Übergangsstück
- 22: Auslaufschlauch
- 23: Sackschnalle
- 24: Förder- und Mischeinrichtung
- 25: Rohr
- 26: Querstange
- 27: Aufnahmenut
- 28: Mündung
- 29: Stutzen
- 30: Welle
- 31: Misch- und Förderelemente
- 32: Motor
- 33: Schnellkupplung
- 34: Abführstutzen
- 51: Anteigzone
- 52: Scherzone
- 53: Mahlzone
- 54: Auslauf
- 55: Misch- und Förderrohr
- 56: Welle
- 57: Misch- und Förderpaddel
- 58: Wasserzuführung
- 59: Misch- und Fördereinrichtung
- 60: Schermesser
- 61: Fördereinrichtung
- 62: Trommel
- 63: Stirnwand
- 64: Trennwand
- 65: Segment
- 66: Kugel
- 67: Wasserzuführung
- 68: Auslaufstutzen
- 69: Misch- und Transportpaddel
- 70: Misch- und Transporteinrichtung
- P: Zuführung des trockenen Farbbpulvers

## Patentansprüche

1. Mischmaschine zum Vermischen einer pulverförmigen Trockensubstanz, insbesondere Trockenmörtel oder trockenes Farbpulver, mit Wasser
mit einem trichterförmigen Vorratsbehälter (3) für die pulverförmige Trockensubstanz sowie mit einer Förder- und Mischeinrichtung (4,10) zum Austrag der pulverförmigen Trockensubstanz aus dem Vorratsbehälter (3) unter Zugabe und Vermischen mit Wasser,
wobei die Fördereinrichtung (4) in Form einer Förderschnecke (5) mit Förderwelle innerhalb des Vorratsbehälters (3) in dessen Bodenbereich angeordnet und in diesem integriert ist und
wobei die Mischeinrichtung (10) außerhalb des Vorratsbehälters (3) an diesem angeordnet ist und dabei der Vorratsbehälter (3) eine Öffnung (9) aufweist, in der die Fördereinrichtung (4) mündet und von der die Mischeinrichtung (10) ausgeht,
**dadurch gekennzeichnet**,
daß der Bodenbereich des trichterförmigen Vorratsbehälters (3) durch einen nach oben offenen Teilzylinder gebildet ist, in dem sich die Förderschnecke (5) befindet und dessen Mantelfläche jeweils tangential in die beiden zu der Längsachse der Förderschnecke (5) parallelen, einander gegenüberliegenden Schrägwände des trichterförmigen Vorratsbehälters (3) mit unterschiedlichen Neigungswinkeln übergeht.

2. Mischmaschine nach Anspruch 1
dadurch gekennzeichnet,
daß die Fördereinrichtung (4) in einem im Bereich der Öffnung (9) des Vorratsbehälters (3) angeordneten Dosierrohr (7) mündet.

3. Mischmaschine nach Anspruch 1 oder 2,
dadurch gekennzeichnet,
daß die Mischeinrichtung (10) ein Mischerrohr (11) mit einer darin angeordneten Mischerwelle (12) sowie mit einer Wasserzuführung (13) aufweist.

4. Mischmaschine nach einem der Ansprüche 1 bis 3,
dadurch gekennzeichnet,
daß die Mischeinrichtung (10) als separates Bauteil an der Öffnung (9) des Vorratsbehälters (3) befestigbar ist.

5. Mischmaschine nach Anspruch 4,
dadurch gekennzeichnet,
daß die Mischeinrichtung (10) für den Nichtgebrauchszustand der Maschine unterhalb der Trichterschräge des Vorratsbehälters (3) derart anordenbar ist, daß sie nicht über die Grundquerschnittsbegrenzung der Maschine übersteht.

6. Mischmaschine nach einem der Ansprüche 1 bis 5,
dadurch gekennzeichnet,
daß an der im wesentlichen horizontal angeordneten Mischeinrichtung (10) an deren Mündung (28) wahlweise eine zusätzliche, separate Förder- und Mischeinrichtung (24) im wesentlichen vertikal anordenbar ist.

7. Mischmaschine nach Anspruch 6,
dadurch gekennzeichnet,
daß die zusätzliche, separate Förder- und Mischeinrichtung (24) einhängbar ist.

8. Mischmaschine nach Anspruch 6 oder 7,
dadurch gekennzeichnet,
daß die Mündung (28) der Mischeinrichtung (10) an deren Unterseite liegt.

9. Mischmaschine nach einem der Ansprüche 1 bis 8,
dadurch gekennzeichnet,
daß zum Herstellen von Farbe, wobei trockenes Farbpulver mit Wasser vermischt wird, die Mischeinrichtung (10)
eine Anteigzone (51) mit einer Misch- und Fördereinrichtung (59) für das zugeführte trockene Farbpulver sowie mit einer an der Misch- und Fördereinrichtung (59) angeordneten Wasserzuführung (58),
weiterhin eine der Anteigzone (51) nachgeordnete Mahlzone (53) zum Zermahlen des mit dem Wasser versetzten Farbpulvers
sowie schließlich einen der Mahlzone (53) nachgeordneten Auslauf (54) für die fertige Farbe aufweist.

10. Mischmaschine nach Anspruch 9,
dadurch gekennzeichnet,
daß die Anteigzone (51) ein Misch- und Förderrohr (55) mit einer darin angeordneten Welle (56) sowie mit der Wasserzuführung (58) aufweist.

11. Mischmaschine nach Anspruch 9 oder 10,
dadurch gekennzeichnet,
daß die Wasserzufuhrmenge in Abhängigkeit von der Farbpulverfördermenge steuerbar ist.

12. Mischmaschine nach einem der Ansprüche 9 bis 11,
dadurch gekennzeichnet,
daß die Mahlzone (53) aus einer Vielzahl von zueinander bewegten sowie in einer dichten Packung aneinanderliegenden Körpern besteht, durch die hindurch die angeteigte Farbe hindurchleitbar ist.

13. Mischmaschine nach Anspruch 12,
dadurch gekennzeichnet,
daß die Körper Kugeln (66) sind.

14. Mischmaschine nach Anspruch 12 oder 13,
dadurch gekennzeichnet,
daß die Körper in einer drehbaren, zylinderförmigen Trommel (62) angeordnet sind, wobei die beiden Stirnwände (63) jeweils durch ein Lochblech oder Sieb gebildet sind.

15. Mischmaschine nach den Ansprüchen 10 und 14,
dadurch gekennzeichnet,
daß die Trommel (62) innerhalb des Misch- und Förderrohres (55) auf der Welle (56) fest angeordnet ist.

16. Mischmaschine nach Anspruch 14 oder 15,
dadurch gekennzeichnet,
daß die Trommel (62) in Segmente (65) unterteilt ist, wobei die Trennwände (64) vorzugsweise aus einem Lochblech oder Sieb bestehen.

17. Mischmaschine nach einem der Ansprüche 9 bis 16,
dadurch gekennzeichnet,
daß die Mahlzone (53) eine zusätzliche Wasserzuführung (67) aufweist.

18. Mischmaschine nach einem der Ansprüche 9 bis 17,
dadurch gekennzeichnet,
daß ein Auslaufstutzen (68) des Auslaufs (54) drehbar gelagert ist und dadurch der erforderliche Füllstand im Mischer anpaßbar ist.

19. Mischmaschine nach einem der Ansprüche 9 bis 18,
dadurch gekennzeichnet,
daß zwischen der Anteigzone (51) und der Mahlzone (53) eine zusätzliche Fördereinrichtung (61) für das angeteigte Farbpulver angeordnet ist.

20. Mischmaschine nach Anspruch 19,
dadurch gekennzeichnet,
daß die Fördereinrichtung (61) aus feststehenden sowie schräggestellten Schermessern (60) besteht.

21. Mischmaschine nach einem der Ansprüche 9 bis 20,
dadurch gekennzeichnet,
daß zwischen der Mahlzone (53) und dem Auslauf (54) eine zusätzliche Misch-und
Transporteinrichtung (70) vorgesehen ist.

22. Mischmaschine nach einem der Ansprüche 1 bis 21,
dadurch gekennzeichnet,
daß die Wasserzufuhrmenge in Abhängigkeit von der Trockensubstanzfördermenge steuerbar ist.

23. Mischmaschine nach einem der Ansprüche 1 bis 22,
dadurch gekennzeichnet,
daß oberhalb des Vorratsbehälters (3) ein Nachfüllbehälter (17) anordenbar ist, wobei die Oberseite des Vorratsbehälters (3) und die Unterseite des Nachfüllbehälters (17) entsprechende Öffnungen (65,68) aufweisen, die über eine Verbindungsleitung (69) miteinander verbindbar sind.

24. Mischmaschine nach Anspruch 23,
dadurch gekennzeichnet,
daß der Nachfüllbehälter (17) ein Behälter mit festen Wandungen ist.

25. Mischmaschine nach Anspruch 23 oder 24,
dadurch gekennzeichnet,
daß die Verbindungsleitung (19) ein Schlauch oder ein ziehharmonikaartiges Rohr ist.

26. Mischmaschine nach Anspruch 23,
dadurch gekennzeichnet,
daß der Nachfüllbehälter (17) ein flexibler Behälter ist, welcher in ein oberhalb des Vorratsbehälters (3) befestigbares Gestell (20) einhängbar ist.

27. Mischmaschine nach einem der Ansprüche 1 bis 26,
dadurch gekennzeichnet,
daß die Maschine ein Gestell (1) mit einem über seine gesamte Höhe gleichmäßig rechteckigen Querschnitt aufweist.

28. Mischmaschine nach einem der Ansprüche 1 bis 27,
gekennzeichnet durch
eine integrierte Sondensteuerung mit einem Fühler/Taster zur Steuerung der benötigten Naßsubstanz.

## Claims

1. Mixing machine for mixing a powdery dry substance, in particular dry mortar or dry dye powder, with water with a hopper-like storage container (3) for the powdery substance
and with a conveyor and mixing device (4, 10) for extraction of the powdery dry substance from the storage container (3) under the addition of and mixing with water,
where the conveyor device (4) in the form of a worm conveyor (5) with
a conveyor shaft is arranged inside the storage container (3) in its floor area, and is integral with this, and where the mixing device (10) is arranged outside the storage container (3), on this, and the storage container (3) has an opening (9) into which opens the conveyor device (4) and from which the mixing device (10) begins,
characterised in that
the floor area of the hopper-like storage container (3) is formed by a part cylinder open at the top which contains the worm conveyor (5) a the casing of which transforms tangentially into the two inclined walls of the hopper-like storage container (3), which walls have different angles of incline and lie opposite each other, parallel to the longitudinal axis of the worm conveyor (5).

2. Mixing machine according to claim 1
characterised in that
the conveyor device (4) opens into a metering pipe (7) arranged in the area of the opening (9) of the storage container (3).

3. Mixing machine according to claim 1 or 2,
characterised in that
the mixing device (10) has a mixer pipe (11) with a mixer shaft (12) arranged therein and with a water supply (13).

4. Mixing machine according to any of claims 1 to 3,
characterised in that
the mixing device (10) can be attached to the opening (9) of the storage container (3) as a separate component.

5. Mixing machine according to claim 4,
characterised in that
when the machine is not in use, the mixing device (10) can be arranged below the hopper inclines of the storage container (3), such that it does not project over the basic cross-section limits of the machine.

6. Mixing machine according to any of claims 1 to 5,
characterised in that
at the opening (28) of the essentially horizontally arranged mixing device (10) can be arranged essentially vertically, as an option, an additional separate conveyor and mixing device (24).

7. Mixing machine according to claim 6,
characterised in that
the additional separate conveyor and mixing device (24) can be suspended.

8. Mixing machine according to claim 6 or 7,
characterised in that
the opening (28) of the mixing device (10) is on its underside.

9. Mixing machine according to any of claims 1 to 8,
characterised in that
to produce dye where dry dye powder is mixed with water, the mixing device (10) has a paste preparation zone (51) with a mixing and conveying device (59) for the supplied dry dye powder and a water supply (58) arranged on the mixing and conveying device (59),
also a grinding zone (53) arranged after the paste preparation zone (51) for crushing the dye powder added to the water,
and finally an outlet (54) for the finished dye arranged after the grinding zone (53).

10. Mixing machine according to claim 9,
characterised in that
the paste preparation zone (51) has a mixing and conveying pipe (55) with a shaft (56) arranged therein and with the water supply (58).

11. Mixing machine according to claim 9 or 10,
characterised in that
the water supply quantity can be controlled as a function of the conveyed quantity of dye powder.

12. Mixing machine according to any of claims 9 to 11,
characterised in that
the grinding zone (53) consists of a plurality of bodies moving in relation to each other and lying close together in a dense packing through which the dye paste can be passed.

13. Mixing machine according to claim 12,
characterised in that
the bodies are spheres (66).

14. Mixing machine according to claim 12 or 13,
characterised in that
the bodies are arranged in a rotating cylindrical drum (62) where the two end walls (63) are each formed by a perforated plate or sieve.

15. Mixing machine according to claims 10 and 14,
characterised in that
the drum (62) is firmly arranged on the shaft (56) within the mixing and conveying pipe (55).

16. Mixing machine according to claim 14 or 15,
characterised in that
the drum (62) is divided into segments (65), where the partition walls (64) preferably consist of a perforated plate or sieve.

17. Mixing machine according to any of claims 9 to 16,
characterised in that
the grinding zone (53) has an additional water supply (67).

18. Mixing machine according to any of claims 9 to 17,
characterised in that
an outlet spigot (68) of the outlet (54) is mounted rotatably and thus the necessary fill level of the mixer can be adapted.

19. Mixing machine according to any of claims 9 to 18,
characterised in that
between the paste preparation zone (51) and the grinding zone (53) is arranged an additional conveyor device (61) for the dye powder paste.

20. Mixing machine according to claim 19,
characterised in that
the conveyor device (61) consists of fixed and angled shearing blades (60).

21. Mixing machine according to any of claims 9 to 20,
characterised in that
between the grinding zone (53) and the outlet (54) is provided an additional mixing and conveying device (70).

22. Mixing machine according to any of claims 1 to 21,
characterised in that
the water supply quantity can be controlled as a function of the conveyed quantity of dry substance.

23. Mixing machine according to any of claims 1 to 22,
characterised in that
above the storage container (3) can be arranged a filler container (17) where the top of the storage container (3) and the underside of the filler container (17) have corresponding openings (65, 68) which can be connected together via a connecting line (69).

24. Mixing machine according to claim 23,
characterised in that
the filler container (17) is a container with solid walls.

25. Mixing machine according to claim 23 or 24,
characterised in that
the connecting line (19) is a hose or concertina-like tube.

26. Mixing machine according to claim 23,
characterised in that
the filler container (17) is a flexible container which can be suspended in a frame (20) which can be mounted above the storage container (3).

27. Mixing machine according to any of claims 1 to 26,
characterised in that
the machine has a frame (1) with a rectangular cross-section which remains the same throughout its height.

28. Mixing machine according to any of claims 1 to 27,
characterised by
an integral probe control with a sensor/feeler to control the required wet substance.

## Revendications

1. Machine de mélange pour le mélange avec de l'eau d'une matière sèche sous forme de poudre, en particulier, un mortier sec ou une peinture en poudre sèche, dotée d'un réservoir de stockage (3) en forme d'entonnoir, pour la matière sèche sous forme de poudre, ainsi que d'un dispositif d'alimentation et de mélange (4, 10) pour le déversement de la matière sèche sous forme de poudre depuis le réservoir de stockage (3) avec addition et mélange avec de l'eau,
dans laquelle le dispositif d'alimentation (4), se présentant sous forme d'une hélice transporteuse (5) dotée d'un arbre d'entraînement à l'intérieur du réservoir de stockage (3), est disposé dans sa zone de fond et est intégré à celle-ci, et
dans laquelle le dispositif de mélange (10) est accolé à l'extérieur du réservoir de stockage (3), le réservoir de stockage (3) étant à cet égard doté d'une ouverture (9), sur laquelle s'ouvre le dispositif d'alimentation (4) et de laquelle part le dispositif de mélange (10),
caractérisée en ce que
la zone de fond du réservoir de stockage (3) en forme d'entonnoir est constituée d'un cylindre partiel s'ouvrant par le haut, dans lequel se trouve l'hélice transporteuse (5) et dont la surface d'enveloppe se fond tangentiellement respectivement en les deux parois obliques du réservoir de stockage (3) en forme d'entonnoir parallèles à l'axe longitudinal de l'hélice transporteuse (5) et se faisant face l'une l'autre, selon des angles d'inclinaison différents.

2. Machine de mélange selon la revendication 1, caractérisée en ce que le dispositif d'alimentation (4) s'ouvre sur un tuyau de dosage (7) disposé dans la zone de l'ouverture (9) du réservoir de stockage (3).

3. Machine de mélange selon la revendication 1 ou 2, caractérisée en ce que le dispositif de mélange (10) est doté d'un tuyau de mélangeur (11) et dans celui-ci d'un arbre de mélangeur (12) ainsi que d'une alimentation en eau (13).

4. Machine de mélange selon l'une des revendications 1 à 3, caractérisée en ce que le dispositif de mélange (10) peut être fixé à l'ouverture (9) du réservoir de stockage (3) en tant qu'élément de construction séparé.

5. Machine de mélange selon la revendication 4, caractérisée en ce que le dispositif de mélange (10) peut être disposé, en situation de non utilisation de la machine, sous la déclivité de l'entonnoir du réservoir de stockage (3) de telle sorte qu'il ne dépasse pas des limites de section transversale de base de la machine.

6. Machine de mélange selon l'une des revendications 1 à 5, caractérisée en ce que l'on peut au choix installer au niveau de l'embouchure (28) du dispositif de mélange (10), disposé pour l'essentiel horizontalement, un dispositif d'alimentation et de mélange supplémentaire séparé (24) pour l'essentiel verticalement.

7. Machine de mélange selon la revendication 6, caractérisée en ce que le dispositif d'alimentation et de mélange supplémentaire séparé (24) peut être suspendu.

8. Machine de mélange selon la revendication 6 ou 7, caractérisée en ce que l'embouchure (28) du dispositif de mélange (10) repose sur sa face de dessous.

9. Machine de mélange selon l'une des revendications 1 à 8, caractérisée en ce que pour fabriquer de la peinture, ce pour quoi on mélange la peinture en poudre avec de l'eau, le dispositif de mélange (10) est doté d'une zone de préparation de pâte (51) présentant un dispositif de mélange et d'alimentation (59) pour la peinture en poudre sèche amenée, ainsi qu'une alimentation en eau (58) raccordée au dispositif de mélange et d'alimentation (59), qu'il est par ailleurs doté d'une zone de broyage (53) associée à la zone de préparation de pâte (51) destinée à moudre la peinture en poudre mélangée avec l'eau, ainsi, pour finir, que d'une sortie (54) installée à la suite de la zone de broyage (53) destinée à la peinture prête.

10. Machine de mélange selon la revendication 9, caractérisée en ce que la zone de préparation de pâte (51) est dotée d'un tuyau de mélange et d'alimentation (55) comportant à l'intérieur un arbre (56) ainsi qu'une alimentation en eau (58).

11. Machine de mélange selon la revendication 9 ou 10, caractérisée en ce que la quantité d'eau d'alimentation peut être ajustée en fonction de la quantité de peinture en poudre amenée.

12. Machine de mélange selon l'une des revendications 9 à 11, caractérisée en ce que la zone de broyage (53) se compose d'une pluralité d'éléments mis en mouvement les uns par rapport aux autres et placés côte à côte dans un logement hermétique, à travers lesquels la peinture préparée en pâte peut être chargée.

13. Machine de mélange selon la revendication 12, caractérisée en ce que les éléments sont des billes (66).

14. Machine de mélange selon la revendication 12 ou 13, caractérisée en ce que les éléments sont disposés dans un tambour (62) rotatif de forme cylindrique, dans lequel les deux parois frontales (63) sont respectivement formées dans une tôle perforée ou dans un tamis.

15. Machine de mélange selon les revendications 10 et 14, caractérisée en ce que le tambour (62) est disposé à l'intérieur du tuyau de mélange et d'alimentation (55) de façon fixe sur l'arbre (56).

16. Machine de mélange selon la revendication 14 ou 15, caractérisée en ce que le tambour (62) est séparé en segments (65), les parois de séparation (64) se composant de préférence d'une tôle perforée ou d'un tamis.

17. Machine de mélange selon l'une des revendications 9 à 16, caractérisée en ce que la zone de broyage (53) comporte une alimentation en eau supplémentaire (67).

18. Machine de me'lange selon l'une des revendications 9 à 17, caractérisée en ce qu'un tuyau de sortie de rallonge (68) de la sortie (54) est logé de façon orientable et, de ce fait, que le niveau de remplissage nécessaire dans le mélangeur peut être ajusté.

19. Machine de mélange selon l'une des revendications 9 à 18, caractérisée en ce qu'un dispositif d'alimentation supplémentaire (61) est disposé pour la peinture en poudre préparée en pâte entre la zone de préparation de pâte (51) et la zone de broyage (53).

20. Machine de mélange selon la revendication 19, caractérisée en ce que le dispositif d'alimentation (61) se compose de lames de cisaillements (60) fixes et obliques.

21. Machine de mélange selon l'une des revendications 9 à 20, caractérisée en ce qu'un dispositif de mélange et d'approvisionnement supplémentaire (70) est prévu entre la zone de broyage (53) et la sortie (54).

22. Machine de mélange selon l'une des revendications 1 à 21, caractérisée en ce que la quantité d'eau d'alimentation peut être ajustée en fonction de la quantité de matière sèche amenée.

23. Machine de mélange selon l'une des revendications 1 à 22, caractérisée en ce qu'il est possible d'installer au-dessus du réservoir de stockage (3) un réservoir rechargeable (17), dans lequel la face supérieure du réservoir de stockage (3) et la face inférieure du réservoir rechargeable (17) présentent des ouvertures correspondantes (65, 68), qui peuvent être reliées entre elles par l'intermédiaire d'un conduit de raccordement (69).

24. Machine de mélange selon la revendication 23, caractérisée en ce que le réservoir rechargeable (17) est un réservoir doté de parois rigides.

25. Machine de mélange selon la revendication 23 ou 24, caractérisée en ce que le conduit de raccordement (19) se compose d'un tuyau flexible ou d'un tuyau de type étirable en accordéon.

26. Machine de mélange selon la revendication 23, caractérisée en ce que le réservoir rechargeable (17) est un réservoir flexible, qui peut être suspendu dans un cadre (20) pouvant être fixé au-dessus du réservoir de stockage (3).

27. Machine de mélange selon l'une des revendications 1 à 26, caractérisée en ce que la machine comporte un cadre (1) présentant une section transversale uniformément rectangulaire sur toute sa hauteur.

28. Machine de mélange selon l'une des revendications 1 à 27, caractérisée en ce qu'il est prévu une commande par sonde intégrée, comportant un détecteur/palpeur, pour commander la matière humide nécessaire.
